# EUROPÄISCHE PATENTSCHRIFT

(11) **EP 2 187 144 B1**
(45) Veröffentlichungstag und Bekanntmachung des Hinweises auf die Patenterteilung: **24.12.2014**
(21) Anmeldenummer: 08019898.9
(22) Anmeldetag: 14.11.2008
(51) Int. Cl.: F24H 3/00, F24D 19/00

(54) **Elektrischer Flachheizkörper**
Electric plate radiator
Radiateur à plaques électrique

(43) Veröffentlichungstag der Anmeldung: 19.05.2010
(73) Patentinhaber: H.M. Heizkörper GmbH + Co. KG, 37351 Dingelstädt (DE)
(72) Erfinder: Muhr, Christian, 37351 Kefferhausen (DE)
(74) Vertreter: Dörner, Martin

(56) Entgegenhaltungen:
- DE-U1-202004 004 892
- FR-A- 2 865 527

## Beschreibung

Die Erfindung betrifft einen elektrischen Flachheizkörper mit mindestens zwei Heizplatten, die durch Rohrstücke miteinander verbunden sind und mindestens eine Heizeinrichtung vorgesehen ist, welche von einem Heizmedium umgeben ist und die zwischen den Heizplatten angeordnet ist und durch Rohrabschnitte mit den Heizplatten verbunden ist, die den Ein- bzw. Auslauf in den Heizplatten für das Heizmedium umfassen.

Elektrische Flachheizkörper sind bspw. aus der FR 2 865 527 A1 und der DE 20 2004 004 892 U1 bekannt und zeigen die Merkmale des Oberbegriffs von Anspruch 1. Sie weisen Heizplatten auf, die mit einem Heizmedium gefüllt sind. Die Erwärmung des Heizmediums erfolgt über die Heizeinrichtung, bei der es sich in der Regel um einen Heizstab handelt, der mit einer Schalteinrichtung und einem Thermoelement versehen ist. Zudem ist ein Regler vorgesehen, an dem die gewünschte Temperatur einstellbar ist.

Die Heizeinrichtung ist bei mehrlagigen Flachheizkörpern am tiefsten Punkt des Heizkörpers zwischen den Heizplatten angeordnet. Das Heizmedium umgibt die Heizeinrichtung und erwärmt dieses, wodurch wiederum die Heizplatten erwärmt werden. Da elektrische Flachheizkörper anders als übliche Warmwasser-Heizkörper, die an das Rohrleitungssystem eines Gebäudes angeschlossen sind, über keine Zirkulation des Heizmediums verfügen, das Heizmedium vielmehr in dem Heizkörper "steht", dauert die Ausbreitung der Wärme im Heizmedium und damit die Erwärmung des gesamten Heizkörpers sehr lange. Zudem ergeben sich daraus große Temperaturunterschiede innerhalb der einzelnen Platten.

Darüber hinaus führt die fehlende Zirkulation des Wassers dazu, dass das Wasser in unmittelbarer Nachbarschaft zum Heizstab aufgrund der schlechten Wärmeabfuhr sehr warm ist. Diese Wärme hat ein häufiges An- und Abschalten des Heizstabs zur Folge, wodurch die Lebensdauer sowohl des Heizstabs als auch der Schalteinrichtung erheblich reduziert ist.

Außerdem ist es bei Flachheizkörpern wünschenswert, eine Platte als Vorlauf und eine Platte als Rücklauf auszubilden. Diese Art der Ausbildung weist eine Reihe von Vorteilen auf. Ein ganz wesentlicher Vorteil besteht in einer besseren Wärmeausbreitung des gesamten Flachheizkörpers, wenn die als Vorlauf dienende Platte, die als wärmere Platte gilt, auf der dem jeweiligen Raum zugewandten Seite vorgesehen ist. Zudem bietet die definierte Ausbildung einer Vorlauf- und einer Rücklaufplatte den Vorteil, auch Anforderungen in Schulen, Kindergärten und dergleichen Rechnung zu tragen, bei denen es gewünscht ist, die wärmere Heizplatte auf der dem jeweiligen Raum abgewandten Seite anzuordnen, um die Verbrennungsgefahr zu verringern. Bei elektrischen Flachheizkörpern ist diese Definition von Vor- und Rücklaufplatte auf Grund der nicht gegebenen Zirkulation des Heizmediums nicht realisierbar, weshalb eine im Wesentlichen gleichmäßige Heizverteilung auf beide Heizplatten erfolgt. Dadurch ist die Wärmeleistung reduziert.

Hier will die Erfindung Abhilfe schaffen. Der Erfindung liegt die Aufgabe zugrunde, einen elektrischen Flachheizkörper zu schaffen, bei dem eine Platte als Vorlauf und eine Platte als Rücklauf dient und eine Zirkulation des Heizmediums ermöglicht. Gemäß der Erfindung wird diese Aufgabe durch die Merkmale im kennzeichnenden Teil von Anspruch 1 gelöst.

Mit der Erfindung ist ein elektrischer Flachheizkörper geschaffen, der eine bessere Wärmeverteilung ermöglicht. Durch die unterschiedliche Höhe des Auslauf aus der einen Platte in Richtung der Heizeinrichtung im Verhältnis zum Auslauf der anderen Heizplatte nach der Heizeinrichtung ist eine definierte Strömungsrichtung des erwärmten Heizmediums hervorgerufen, die in der einen Heizplatte eine Vorlauffunktion und in der anderen Heizplatte eine Rücklauffunktion hervorruft. Dadurch ist eine bessere, insbesondere gleichmäßigere Wärmeverteilung in dem Flachheizkörper hervorgerufen, was einen höheren Heizkomfort zur Folge hat. Darüber hinaus ist ein Temperaturstau in unmittelbarer Nähe des Heizstabs aufgrund der erzielten Zirkulation des Wassers verhindert, wodurch die Anzahl der An- und Abschaltungen des Heizstabs verringert ist, was die Lebensdauer des Heizstabs sowie der Schalteinrichtung erhöht. Die Stützeinlagen ermöglichen dabei eine einfache und zugleich stabile Anbindung der Rohrabschnitte an die Heizplatten. Durch die radiale Ausrichtung ist eine Erhöhung des Durchflusses ermöglicht, was die Heizleistung des Flachheizkörpers verbessert.

In anderer Weiterbildung der Erfindung sind die Bohrung höchstens in einem Winkel von 90° zu einander angeordnet. Hiermit ist gewährleistet, dass das Heizmedium in die vorgegebene Richtung aus der Stutzeinlage austritt und daher trotz der Anordnung mehrerer Bohrungen die vorgesehene Durchströmrichtung eingehalten ist.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die schematische, perspektivische Darstellung eines elektrischen Flachheizkörpers;
- Fig. 2: die vergrößerte Darstellung der Einzelheit "X" in Fig. 1 und
- Fig. 3: die prinzipielle Zirkulation des Heizmediums in einem zweilagigen Flachheizkörper.

Der als Ausführungsbeispiel gewählte Flachheizkörper weist zwei Heizplatten 1, 2 auf. Die vordere Heizplatte 1 ist an ihrem dem Boden abgewandten Ende über Rohrstücke 3 mit der hinteren Heizplatte 2 verschweißt. Zwischen den Heizplatten 1 und 2 ist eine Heizeinrichtung 4 vorgesehen, die durch Rohrabschnitte 5 mit den Heizplatten 1 und 2 verbunden ist.

Die Heizeinrichtung 4 besteht aus einem Vierkantrohr 41, das von einem Heizstab 42 durchsetzt ist. Das Vierkantrohr 41 verfügt über einen Anschluss 43, an dem ein nicht dargestelltes Thermoelement bzw. eine Schalteinrichtung anbringbar sind. Diese sind über eine Leitung mit einem Stecker versehen, der zum Betrieb des Flachheizkörpers in eine Steckdose einsteckbar ist.

Das Vierkantrohr 41 ist mit Bohrungen 44 versehen, an denen die Rohrabschnitte 5 angeordnet sind. Durch die Bohrungen 44 tritt das Heizmedium in das Vierkantrohr 41 ein bzw. aus. In funktionsbereitem Zustand des elektrischen Flachheizkörpers ist das Vierkantrohr 41 ebenso wie die Heizplatten 1 und 2 einschließlich der Rohrstücke 3 und der Rohrabschnitte 5 vollständig mit dem jeweiligen Heizmedium gefüllt.

Auf der dem Vierkantrohr 41 abgewandten Seite sind die Rohrabschnitte 5 an den Heizplatten 1 und 2 angeordnet. Hierzu sind in den Heizplatten 1 und 2 Löcher 11, 21 vorgesehen, durch die der Ein- bzw. Auslauf des Heizmediums in den Heizplatten 1, 2 erfolgen kann. Im Bereich der Löcher 11, 21 sind in den Heizplatten 1 und 2 Stützeinlagen 6 angeordnet. Im Ausführungsbeispiel sind in jeder Heizplatte 1, 2 drei Stützeinlagen 6 vorgesehen.

Die Stützeinlagen 6 sind nach Art eines Rings ausgebildet. Der Ring 61 umgibt eine Öffnung 62. In dem Ring 61 sind im Ausführungsbeispiel zwei radial ausgerichtete Bohrungen 63 vorgesehen, die eine Verbindung zwischen der Öffnung 62 und dem Umfang der Stützeinlage 6 hervorrufen. Die Bohrungen 63 in den Stützeinlagen 6 sind im Ausführungsbeispiel in einem Winkel von 40° zueinander angeordnet; im äußersten Fall weisen die Bohrungen höchstens einen Winkel von 90° zueinander auf.

In der vorderen Heizplatte 1 sind die Bohrungen 63 in dem Ring 61 auf der dem Boden abgewandten Seite angeordnet. Sie sind somit nach oben ausgerichtet. In der hinteren Heizplatte 2 sind die Bohrungen 63 in dem Ring 63 auf der dem Boden zugewandten Seite angeordnet. Sie sind also nach unten ausgerichtet. Der Auslauf aus der hinteren Heizplatte 2 im Bereich der Heizeinrichtung 4 ist daher tiefer als der Einlauf in die vordere Heizplatte 1 angeordnet. Durch diese Anordnung bedingt hat das Heizmedium in der vorderen Heizplatte 1 lediglich die Möglichkeit, nach oben aus den Stützeinlagen 6 auszutreten. Da warmes Wasser aus den bekannten physikalischen Gründen nach oben steigt, führt diese Ausrichtung dazu, dass das von der Heizeinrichtung 4 aufgewärmte Heizmedium dazu neigt, durch die in der vorderen Heizplatte 1 vorgesehenen Stützeinlagen 6 auszutreten, da deren Bohrungen 63 nach oben ausgerichtet sind, also höher angeordnet ist, und somit dem natürlichen Drang des aufgeheizten Heizmediums entsprechen. Dies führt gleichzeitig zu einer schnelleren Ausbreitung der Wärme im Heizmedium, wodurch der Heizkörper insgesamt schneller erwärmt wird.

Die Ausrichtung der Bohrungen 63 der Stützeinlagen 6 in der hinteren Heizplatte 2 führt gleichermaßen dazu, dass das kühlere Heizmedium durch die nach unten ausgerichteten - tieferen - Bohrungen 63 in die Stützeinlagen 6 sowie die Rohrabschnitte 5 in Richtung der Heizeinrichtung 4 eintritt. In Folge dessen ist durch die gezielte und zugleich unterschiedliche Ausrichtung der Bohrungen 63 in den Stützeinlagen 6 eine Zirkulation des Heizmediums in den Heizplatten 1, 2 hervorgerufen, die zu einer zielgerichteten Durchströmung des Flachheizkörpers führt. Durch die Ausrichtung der Bohrungen 63 nach oben in der vorderen Heizplatte 1 wird diese zur Vorlaufplatte, wohingegen die hintere Heizplatte 2 als Rücklaufplatte fungiert. Dadurch ist ein Vor- bzw. Rücklauf in dem elektrischen Flachheizkörper hervorgerufen, obwohl dieser nicht von einem Heizmedium kontinuierlich durchströmt wird.

In Abwandlung des Ausführungsbeispiels besteht auch die Möglichkeit, lediglich die Öffnungen in den Heizplatten 1 und 2, an die die Rohrabschnitte 5 angeschlossen sind, unterschiedlich hoch anzuordnen. Auch hierdurch ist eine Zirkulation des Heizmediums hervorgerufen. Prinzipiell ist es zur Erzielung einer Zirkulation des Heizmediums bei Heizkörpern der hier betrachteten Art nur erforderlich, eine gedankliche schiefe Ebene zwischen Auslauf aus der hinteren Heizplatte 2 im Bereich der Heizeinrichtung 4 und Einlauf in die vordere Heizplatte 1 zu schaffen, wie dies anhand der mit "7" gekennzeichneten Linie in Figur 3 dargestellt ist. Durch den geschaffenen Höhenunterschied kann die Zirkulation des Heizmediums erzielt werden.

## Patentansprüche

1. Elektrischer Flachheizkörper mit mindestens zwei Heizplatten (1, 2), die durch Rohrstücke miteinander verbunden sind und mindestens eine Heizeinrichtung (4) vorgesehen ist, welche von einem Heizmedium umgeben ist und die zwischen den Heizplatten (1, 2) angeordnet ist und durch Rohrabschnitte (5) mit den Heizplatten (1, 2) verbunden ist, die den Ein- bzw. Auslauf in den Heizplatten (1, 2) für das Heizmedium umfassen, **dadurch gekennzeichnet dass** in den Heizplatten (1, 2) zum Anschluss der Rohrabschnitte (5) Stützeinlagen (6) angeordnet sind, die nach Art eines Rings (61) ausgebildet sind, der eine Öffnung (62) umgibt und, wobei in dem Ring (61) mindestens eine radial ausgerichtete Bohrung (63) vorgesehen ist, und die Bohrungen (63) in der Heizplatte (1) nach oben und die Bohrungen (63) in der Heizplatte (2) nach unten ausgerichtet sind, so dass der Auslauf aus der einen Heizplatte (2) im Bereich der Heizeinrichtung (4) tiefer als der Einlauf in die andere Heizplatte (1) angeordnet ist.

2. Elektrischer Flachheizkörper nach Anspruch 1, **dadurch gekennzeichnet, dass** in dem Ring (61) zwei radial ausgerichtete Bohrungen (63) vorgesehen sind.

3. Elektrischer Flachheizkörper nach Anspruch 2, **dadurch gekennzeichnet, dass** die Bohrungen (63) höchstens in einem Winkel von 90° zueinander angeordnet sind.

## Claims

1. Electric plate radiator with at least two heating plates (1, 2) which are connected to one another by pipe sections and where at least one heating device (4) is provided which is surrounded by a heating medium and which is arranged between the heating plates (1, 2) and is connected to the heating plates (1, 2) by pipe sections (5), which heating plates embrace the inlet and the outlet for the heating medium to and from the heating plates (1, 2), **characterised in that** support inserts (6) are arranged in the heating plates (1, 2) for the connection of the pipe sections (5) and which are formed similar to a ring (61) which surrounds an opening, where at least one radially aligned bore (63) is provided in the ring (61), and the bores (63) in heating plate (1) are aligned upwards and the bores (63) in the heating plate (2) are aligned downwards, in such a way that the outlet from one of the heating plates (2) in the area of the heating device (4) is arranged lower than the inlet into the other heating plate (1).

2. Electric plate radiator in accordance with claim 1, **characterised in that** two radially aligned bores (63) are provided in the ring (61).

3. Electric plate radiator in accordance with claim 2, **characterised in that** the bores (63) are arranged at a maximum angle of 90° to one another.

## Revendications

1. Radiateur à plaques électrique, comprenant au moins deux plaques chauffantes (1, 2) reliées entre elles par des tubes et sachant qu'est prévu au moins un dispositif de chauffage (4) entouré d'un fluide de chauffage, dispositif qui est situé entre les plaques chauffantes (1, 2) et relié aux plaques chauffantes (1, 2) par des segments tubulaires (5) qui incluent l'entrée du fluide de chauffage dans les plaques chauffantes (1, 2) et la sortie de ce dernier hors de ces dernières, **caractérisé en ce que** dans les plaques chauffantes (1, 2) ont été agencées des garnitures d'appui (6) servant à raccorder les segments tubulaires (5), garnitures qui sont en forme d'anneau (61) entourant un orifice (62), et sachant que dans l'anneau est prévu au moins un alésage (63) radial, et que les alésages (63) dans la plaque chauffante (1) sont orientés vers le haut et les alésages (63) dans la plaque chauffante (2) sont orientés vers le bas, de sorte que l'orifice de sortie d'une plaque chauffante (2) dans la zone du dispositif de chauffage (4) est agencé plus bas que l'entrée dans l'autre plaque chauffante (1).

2. Radiateur à plaques électrique selon la revendication 1, **caractérisé en ce que** dans l'anneau (61) ont été prévus deux alésages (63) radiaux.

3. Radiateur à plaques électrique selon la revendication 2, **caractérisé en ce que** les alésages (63) sont agencés mutuellement selon un angle de 90° maximum.
